# EUROPÄISCHE PATENTSCHRIFT

(11) **EP 3 173 539 B1**
(45) Veröffentlichungstag und Bekanntmachung des Hinweises auf die Patenterteilung: **24.10.2018**
(21) Anmeldenummer: 16200385.9
(22) Anmeldetag: 24.11.2016
(51) Int. Cl.: E03C 1/04, E03C 1/05, G05D 23/13, G05D 7/01

(54) **VERFAHREN ZUR STEUERUNG EINER SANITÄRARMATUR UND SANITÄRARMATUR MIT EINER ZWEITASTENBEDIENUNG**
METHOD FOR CONTROLLING A SANITARY FITTING AND SANITARY FITTING WITH TWO BUTTON OPERATION
PROCÉDÉ DE COMMANDE D'UNE ROBINETTERIE ET ROBINETTERIE COMPRENANT UNE COMMANDE À DEUX TOUCHES

(30) Priorität: 24.11.2015 DE 102015015042
(43) Veröffentlichungstag der Anmeldung: 31.05.2017
(73) Patentinhaber: Grohe AG, 58675 Hemer (DE)
(72) Erfinder: Richard, Thilo, 44267 Dortmund (DE); Mielke, Achim, 32457 Porta Westfalica (DE); Wallis, Dirk, 58640 Iserlohn (DE); Woesthoff, Wulf, 58675 Hemer (DE); Düngen, Wolfgang, 58239 Schwerte (DE); Mönig, Benedikt, 59757 Arnsberg (DE)

(56) Entgegenhaltungen:
- EP-A1- 2 672 027
- WO-A1-2009/103596
- DE-A1-102007 050 519
- GB-A- 2 395 899
- US-A- 3 222 690

## Beschreibung

Die vorliegende Erfindung betrifft ein Verfahren zur Steuerung einer Sanitärarmatur sowie eine Sanitärarmatur, die insbesondere dem Zapfen von Wasser dient. Solche Sanitärarmaturen werden regelmäßig im Zusammenhang mit Waschbecken, Spülbecken, Duschen und/oder Badewannen verwendet.

Aus dem Stand der Technik sind Sanitärarmaturen bekannt, mit denen ein Kaltwasser mit einer Kaltwassertemperatur und ein Warmwasser mit einer Warmwassertemperatur zu einem Mischwasser mit einer gewünschten Mischwassertemperatur mischbar sind und mit denen das Mischwasser in einer gewünschten Menge bereitstellbar ist. Zudem sind aus dem Stand der Technik Sanitärarmaturen bekannt, mit denen neben dem Mischwasser auch Heißwasser mit einer Temperatur von bis zu 100 °C (Celsius) zapfbar ist. Solche Sanitärarmaturen müssen ein Bedienkonzept mit einem Verbrühschutz aufweisen, sodass eine sichere Bedienung der Sanitärarmatur durch einen Benutzer gewährleistet ist. Gleichzeitig soll die Bedienung der Sanitärarmatur einfach sein und sich für den Benutzer intuitiv erschließen. Aus dem Stand der Technik sind hierzu zum Beispiel mechanische Lösungen bekannt, bei denen es sich beispielsweise um Hebel oder Stellglieder der Sanitärarmatur handeln kann. Die Verstellung dieser Stellglieder erfordert zur Aktivierung einer Heißwasserentnahme einen hohen Kraftaufwand, sodass ein unbeabsichtigtes Aktivieren der Heißwasserentnahme verhindert wird. Der hohe Kraftaufwand kann beispielsweise durch einer Barriere oder dergleichen des Stellglieds erzeugt werden, die vor Aktivierung der Heißwasserentnahme überwunden werden muss. Nachteilig an diesen mechanischen Lösungen ist jedoch, dass diese einen geringen Bedienkomfort aufweisen.

Aus der EP 2 672 027 A1 sind ein Wasserhahn zum Ziehen von heißem Wasser und kaltem Wasser nach Wunsch bekannt und eine Vorrichtung zum Zubereiten und Ziehen von Wasser bekannt. Aus der DE 10 2007 050519 A1 sind eine Wasserarmatur mit einem elektrischen Heizkörper und wenigstens einem Wasseranschluss und einem Wasserauslass sowie ein Verfahren zum Betrieb einer Wasserarmatur bekannt. Aus der WO 2009/103596 A1 ist eine Bedienungsvorrichtung zum Bedienen von Sanitärobjekten mit einer Wasserentnahmestelle bekannt. Aus der GB 2 395 899 A ist eine Wasserhahn-Kopfeinheit bekannt, die Leitungen für heißes und kaltes Wasser enthält. Aus der US 3 222 690 A ist ein kombiniertes, manuell-automatisches Wasserregulierungsmittel für eine Wannen-Dusch-Installation bekannt.

Aufgabe der Erfindung ist daher, die mit Bezug auf den Stand der Technik geschilderten Probleme zumindest teilweise zu lösen und insbesondere ein Verfahren zur Steuerung einer Sanitärarmatur anzugeben, mit dem die Sanitärarmatur sicher und komfortabel betätigbar ist. Zudem soll auch eine Sanitärarmatur angegeben werden, die sicher und komfortabel betätigbar ist.

Diese Aufgaben werden gelöst mit einem Verfahren und einer Sanitärarmatur gemäß den Merkmalen der unabhängigen Patentansprüche. Weitere vorteilhafte Ausgestaltungen der Erfindung sind in den abhängig formulierten Patentansprüchen angegeben. Es ist darauf hinzuweisen, dass die in den abhängig formulierten Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Das erfindungsgemäße Verfahren zur Steuerung einer Sanitärarmatur weist zumindest die folgenden Schritte auf:
a) Drücken einer Aktivierungstaste der Sanitärarmatur zum Aktivieren einer Funktionstaste zum Starten einer Entnahme eines Heißwassers der Sanitärarmatur;
b) Aktivieren der Funktionstaste, wenn die Aktivierungstaste während Schritt a) mit einer ersten Bedienkraft gedrückt wird, die eine erste Mindestbedienkraft übersteigt, und wenn die Aktivierungstaste während Schritt a) länger als eine erste Mindestdauer gedrückt wird;
c) Drücken der Funktionstaste;
d) Aktivieren der Entnahme des Heißwassers aus der Sanitärarmatur, wenn die Funktionstaste in Schritt c) mit einer zweiten Bedienkraft gedrückt wird, die eine zweite Mindestbedienkraft übersteigt, und wenn die Funktionstaste in Schritt c) länger als eine zweite Mindestdauer gedrückt wird.

Das erfindungsgemäße Verfahren dient insbesondere der Steuerung einer Sanitärarmatur, die dem Zapfen von Wasser an einem Waschbecken, einem Spülbecken, einer Dusche oder einer Badewanne dient. Die Sanitärarmatur weist insbesondere an einem Armaturengehäuse eine Aktivierungstaste zum Aktivieren einer Funktionstaste und eine Funktionstaste zum Starten einer Entnahme eines Heißwassers aus der Sanitärarmatur auf. Bei der Aktivierungstaste und/oder der Funktionstaste kann es sich insbesondere um elektronische Tasten, wie zum Beispiel kapazitive Tasten oder Piezo-Tasten, handeln. Weiterhin ist mit der Sanitärarmatur insbesondere ein Mischwasser mit einer gewünschten Mischwassertemperatur von zum Beispiel 0 °C - 37 °C bereitstellbar. Das Mischwasser kann beispielweise mittels eines Mischventils oder einer Thermostatkartusche aus einem Kaltwasser mit einer Kaltwassertemperatur von beispielsweise 0 °C - 20 °C und einem Warmwasser mit einer Warmwassertemperatur von beispielweise 20 °C - 80 °C gemischt werden. Jedenfalls ist mit der Sanitärarmatur (auch) ein Heißwasser mit einer Heißwassertemperatur von 40 °C - 100 °C, bevorzugt 60 °C - 100 °C oder besonders bevorzugt 80 °C - 100 °C zapfbar. Zur Vermeidung einer ungewollten Aktivierung der Entnahme des Heißwassers und somit einer Gefährdung eines Benutzers der Sanitärarmatur ist zur Aktivierung der Entnahme des Heißwassers zunächst gemäß Schritt a) ein Drücken der Aktivierungstaste der Sanitärarmatur erforderlich, mit der eine Funktionstaste der Sanitärarmatur zum Starten der Entnahme des Heißwassers aktivierbar ist. Ohne ein Drücken der Aktivierungstaste ist die Funktionstaste inaktiv, sodass durch (alleiniges) Drücken der Funktionstaste die Entnahme des Heißwassers nicht aktivierbar ist. Gemäß Schritt b) wird die Funktionstaste durch Drücken der Aktivierungstaste nur dann aktiviert, wenn die Aktivierungstaste während Schritt a) mit einer ersten Bedienkraft gedrückt wird, die eine erste Mindestbedienkraft übersteigt, und wenn die Aktivierungstaste während Schritt a) länger als eine erste Mindestdauer gedrückt wird. Dies bedeutet insbesondere, dass beim Drücken der Aktivierungstaste während Schritt a) die erste Bedienkraft, mit der ein Benutzer auf die Aktivierungstaste drückt, gemessen oder bestimmt und mit der ersten Mindestbedienkraft verglichen wird. Hierzu kann die Sanitärarmatur eine Steuerung aufweisen, die beispielsweise nach Art eines Mikrocontrollers ausgebildet ist. Zudem kann die Aktivierungstaste auch derart (mechanisch) ausgestaltet sein, dass diese erst dann ein Schaltsignal auslöst, wenn die erste Bedienkraft die erste Mindestbedienkraft übersteigt. Mit anderen Worten wird die Funktionstaste nicht aktiviert, wenn die Aktivierungstaste mit einer ersten Bedienkraft gedrückt wird, die niedriger als die erste Mindestbedienkraft ist, oder mit einer ersten Dauer gedrückt wird, die kürzer als die erste Mindestdauer ist. Die erste Mindestbedienkraft kann insbesondere 0,5 N (Newton) - 10 N, bevorzugt 2,5 N - 10 N oder besonders bevorzugt 5 N - 10 N betragen. Weiterhin hängt die Aktivierung der Funktionstaste davon ab, ob die Aktivierungstaste während Schritt a) länger als eine erste Mindestdauer gedrückt wird. Die erste Mindestdauer kann beispielsweise 1 Sekunde bis 5 Sekunden, bevorzugt 2 Sekunden bis 5 Sekunden oder besonders bevorzugt 3 Sekunden bis 5 Sekunden betragen. Die Aktivierung der Funktionstaste erfolgt somit in Schritt b) nur dann, wenn die Aktivierungstaste in Schritt a) mit einer ausreichenden ersten Bedienkraft und länger als die erste Mindestdauer gedrückt wird. Hierdurch kann ein Aktivieren der Funktionstaste durch ein versehentliches Drücken der Aktivierungstaste verhindert werden.

Nach dem Aktivieren der Funktionstaste kann die Funktionstaste zur Entnahme des Heißwassers aus der Sanitärarmatur gemäß Schritt c) gedrückt werden. Die Entnahme des Heißwassers aus der Sanitärarmatur wird gemäß Schritt d) aktiviert, wenn die Funktionstaste in Schritt c) mit einer zweiten Bedienkraft gedrückt wird, die eine zweite Mindestbedienkraft übersteigt, und wenn die Funktionstaste in Schritt c) länger als eine zweite Mindestdauer gedrückt wird. Dies bedeutet insbesondere, dass beim Drücken der Funktionstaste die zweite Bedienkraft, mit der der Benutzer in Schritt c) die Funktionstaste drückt, gemessen oder bestimmt und mit der zweiten Mindestbedienkraft verglichen wird. Zudem kann die Funktionstaste auch derart (mechanisch) ausgestaltet sein, dass diese erst dann ein Schaltsignal auslöst, wenn die zweite Bedienkraft die zweite Mindestbedienkraft übersteigt. Hierzu kann ebenfalls die Steuerung verwendet werden. Mit anderen Worten wird die Entnahme des Heißwassers durch die Funktionstaste nicht aktiviert, wenn die Funktionstaste mit der zweiten Bedienkraft gedrückt wird, die niedriger als die zweite Mindestbedienkraft ist, oder mit einer zweiten Dauer gedrückt wird, die kürzer als die zweite Mindestdauer ist. Die zweite Mindestbedienkraft beträgt insbesondere 0,5 N - 10 N, bevorzugt 2,5 N - 10 N oder besonders bevorzugt 5 N - 10 N. Die zweite Mindestdauer kann beispielsweise 1 Sekunde bis 5 Sekunden, bevorzugt 2 Sekunden bis 5 Sekunden oder besonders bevorzugt 3 Sekunden bis 5 Sekunden betragen. Hierdurch kann verhindert werden, dass die Entnahme des Heißwassers aus der Sanitärarmatur durch versehentliches Berühren der Funktionstaste aktiviert wird.

Zudem ist es vorteilhaft, wenn in Schritt b) eine Aktivierung der Funktionstaste erfolgt, wenn die Aktivierungstaste kürzer als eine erste Maximaldauer gedrückt wird, und wobei in Schritt b) keine Aktivierung der Funktionstaste erfolgt, wenn die Aktivierungstaste länger als die erste Maximaldauer gedrückt wird. Die erste Maximaldauer kann beispielsweise (zumindest) 5 Sekunden, bevorzugt (zumindest) 10 Sekunden oder besonders bevorzugt (zumindest) 15 Sekunden betragen.

Weiterhin ist es vorteilhaft, wenn nach der Aktivierung der Funktionstaste in Schritt b) eine Lichtquelle der Sanitärarmatur mit einer ersten Lichtfarbe blinkt. Bei der Lichtquelle handelt es sich insbesondere um eine LED, die insbesondere an dem Armaturengehäuse der Sanitärarmatur angeordnet sein kann. Bei der ersten Lichtfarbe kann es sich beispielweise um die Farbe Rot handeln.

Ebenfalls vorteilhaft ist es, wenn während der Aktivierung der Entnahme des Heißwassers in Schritt d) eine erste Lichtquelle mit einer ersten Lichtfarbe permanent leuchtet. Bei der Lichtquelle handelt es sich insbesondere um die LED. Bei der ersten Lichtfarbe kann es sich ebenfalls um die Farbe Rot handeln.

Darüber hinaus ist es vorteilhaft, wenn in Schritt d) die Entnahme des Heißwassers erfolgt, bis dass die Funktionstaste nicht mehr gedrückt wird oder bis dass die Funktionstaste länger als eine zweite Maximaldauer gedrückt wird. Bei der zweiten Maximaldauer kann es sich beispielsweise um (zumindest) 5 Sekunden, bevorzugt (zumindest) 10 Sekunden oder besonders bevorzugt (zumindest) 15 Sekunden handeln.

Weiterhin ist es vorteilhaft, wenn durch erneutes Drücken der Aktivierungstaste nach Schritt b) ein Topffüllmodus der Sanitärarmatur aktiviert wird, durch den die Entnahme des Heißwassers in Schritt d) auf eine vorgegebene Entnahmemenge des Heißwassers beschränkt wird. Mit anderen Worten ist die Sanitärarmatur in dem Topffüllmodus derart eingerichtet, dass diese nur eine vorgegebene Entnahmemenge des Heißwassers abgibt. Dies bedeutet insbesondere, dass die Entnahme des Heißwassers nach Erreichen der vorgegebenen Entnahmemenge automatisch gestoppt wird. Die vorgegebene Entnahmemenge kann beispielsweise 1 l (Liter) - 3 l betragen. Der Topffüllmodus dient insbesondere dem automatischen Füllen eines Kochtopfs mit dem Heißwasser.

Zudem ist es vorteilhaft, wenn während der Aktivierung des Topffüllmodus eine Lichtquelle der Sanitärarmatur mit einer zweiten Lichtfarbe blinkt. Bei der Lichtquelle handelt es sich insbesondere um die LED. Bei der zweiten Lichtfarbe kann es sich beispielsweise um die Farbe Orange handeln.

Des Weiteren ist es vorteilhaft, wenn während der Entnahme des Heißwassers im Topffüllmodus in Schritt d) die Lichtquelle mit einer ersten Farbe oder der zweiten Farbe permanent leuchtet.

Ebenfalls vorteilhaft ist es, wenn es sich bei der Aktivierungstaste oder der Funktionstaste um eine kapazitive Taste mit einer Luftkammer handelt und wobei zur Bestimmung der ersten Bedienkraft der Aktivierungstaste oder zur Bestimmung der zweiten Bedienkraft der Funktionstaste ein Druck in der Luftkammer gemessen wird. Die kapazitive Taste ist hierbei insbesondere nach Art eines Kondensators ausgebildet. Die kapazitive Taste kann zwei (metallische) Flächen oder (Metall-)Folien aufweisen, zwischen denen die Luftkammer ausgebildet ist.

Einem weiteren Aspekt der Erfindung folgend wird auch eine Sanitärarmatur angegeben, die eine Aktivierungstaste, eine Funktionstaste und eine Steuerung aufweist, wobei die Steuerung zur Durchführung des erfindungsgemäßen Verfahrens eingerichtet und vorgesehen ist.

Die Aktivierungstaste und die Funktionstaste sind insbesondere an einem Armaturengehäuse der Sanitärarmatur angeordnet. Weiterhin sind die Aktivierungstaste und die Funktionstaste insbesondere datenleitend mit der Steuerung verbunden. Die Sanitärarmatur dient insbesondere dem Zapfen von Wasser an einem Waschbecken, einem Spülbecken, einer Dusche oder einer Badewanne. Für weitere Einzelheiten wird auf die Beschreibung des erfindungsgemäßen Verfahrens verwiesen.

Die Erfindung sowie das technische Umfeld werden nachfolgend anhand der Figuren näher erläutert. Es ist darauf hinzuweisen, dass die Figuren eine besonders bevorzugte Ausführungsvarianten der Erfindung zeigen, diese jedoch nicht darauf beschränkt ist. Es zeigen schematisch:
Fig. 1: eine Sanitärarmatur; und
Fig. 2: ein Flussdiagramm eines Bedienkonzepts der Sanitärarmatur:

Die Fig. 1 zeigt eine Sanitärarmatur 1 mit einem Armaturengehäuse 6 und einem Auslauf 7. An dem Armaturengehäuse 6 sind eine Aktivierungstaste 2, eine Funktionstaste 3 und eine Lichtquelle 4 angeordnet. Weiterhin umfasst die Sanitärarmatur 1 eine Steuerung 5, mit der eine Entnahme eines Heißwassers aus dem Auslauf 7 der Sanitärarmatur 1 steuerbar ist.

Die Fig. 2 zeigt ein Bedienkonzept der in der Fig. 1 gezeigten Sanitärarmatur 1 als Flussidagramm. Das Bedienkonzept ist insbesondere in der in der Fig. 1 gezeigten Steuerung 5 als Programmcode implementiert. Das Flussdiagramm beginnt in der oberen linken Ecke der Fig.2. Die in der Fig. 1 gezeigte Lichtquelle 4, bei der es sich hier um eine LED handelt, ist zunächst aus. Wird die Aktivierungstaste 2 (in der Fig. 2 als "enable button" bezeichnet) gemäß Schritt a) gedrückt, erfolgt zunächst gemäß Schritt b) eine Prüfung, ob die Aktivierungstaste 2 mit einer ersten Bedienkraft gedrückt wird, die eine erste Mindestbedienkraft übersteigt. Dies erfolgt entweder durch eine entsprechende mechanische Ausgestaltung der Aktivierungstaste 2 oder einer entsprechenden Bestimmung oder Messung der ersten Bedienkraft. Falls die erste Bedienkraft die erste Mindestkraft unterschreitet, erfolgt keine Aktivierung der Funktionstaste. Trotz dass die Prüfung einer ausreichenden ersten Bedienkraft erfolgt, wird diese in dem in der Fig. 2 gezeigten Flussdiagramm nicht dargestellt. Dargestellt wird nur die Prüfung, ob die Aktivierungstaste gemäß Schritt b) länger als eine erste Mindestdauer (in der Fig. 2 als "MlN_PRESS_TlME" bezeichnet) gedrückt wird im Flussdiagramm). Wurde die Aktivierungstaste 2 mit einer ersten Bedienkraft gedrückt, die größer als die erste Mindestbedienkraft ist, und wurde die Aktivierungstaste länger als die erste Mindestdauer gedrückt, beginnt die Lichtquelle 4 in rot zu blinken im Flussdiagramm). Wird die Aktivierungstaste 2 zudem kürzer als eine erste Maximaldauer (in der Fig. 2 als "MAX_PRESS_TlME" bezeichnet) gedrückt, ist die Funktionstaste 3 ((in der Fig. 2 als "function button" bezeichnet) gemäß Schritt b) aktiviert. Wird nun die Funktionstaste 3 mit einer zweiten Bedienkraft gedrückt, die eine zweite Mindestbedienkraft übersteigt, und gemäß Schritt d) länger als eine zweite Mindestdauer (in der Fig. 2 als "MlN_PRESS_TlME" bezeichnet) gedrückt, wird die Entnahme des Heißwassers aus der Sanitärarmatur 1 aktiviert, bis entweder die Funktionstaste 3 nicht mehr gedrückt wird oder länger als eine zweite Maximaldauer (in der Fig. 2 als "MAX_ACTlVE_TlME" bezeichnet) gedrückt wird. Wird die Funktionstaste 3 nach ihrer Aktivierung gemäß Schritt b) nicht gedrückt, kann durch erneutes Drücken der Aktivierungstaste 2 nach Schritt b) ein Topffüllmodus (in der Fig. 2 als "potfiller" bezeichnet) aktiviert werden. Hierzu ist die Aktivierungstaste 2 länger als eine dritte Mindestdauer und kürzer als eine dritte Maximaldauer zu drücken. Während der Aktivierung des Topffüllmodus blinkt die Lichtquelle 4 in orange. Wird anschließend die Funktionstaste 3 länger als eine vierte Mindestdauer gedrückt, wird eine vorgegebene Entnahmemenge des Heißwassers durch die Sanitärarmatur 1 abgegeben. Die Erfindung zeichnet sich insbesondere durch einen hohen Bedienkomfort bei gleichzeitig hoher Bediensicherheit aus.

### Bezugszeichenliste

- 1: Sanitärarmatur
- 2: Aktivierungstaste
- 3: Funktionstaste
- 4: Lichtquelle
- 5: Steuerung
- 6: Armaturengehäuse
- 7: Auslauf

## Patentansprüche

1. Verfahren zur Steuerung einer Sanitärarmatur (1) aufweisend zumindest die folgenden Schritte:
a) Drücken einer Aktivierungstaste (2) der Sanitärarmatur (1) zum Aktivieren einer Funktionstaste (3) zum Starten einer Entnahme eines Heißwassers der Sanitärarmatur (1);
b) Aktivieren der Funktionstaste (3), wenn die Aktivierungstaste (2) während Schritt a) mit einer ersten Bedienkraft gedrückt wird, die eine erste Mindestbedienkraft übersteigt, und wenn die Aktivierungstaste (2) während Schritt a) länger als eine erste Mindestdauer gedrückt wird;
c) Drücken der Funktionstaste (3);
d) Aktivieren der Entnahme des Heißwassers aus der Sanitärarmatur (1), wenn die Funktionstaste (2) in Schritt c) mit einer zweiten Bedienkraft gedrückt wird, die eine zweite Mindestbedienkraft übersteigt, und wenn die Funktionstaste (3) in Schritt c) länger als eine zweite Mindestdauer gedrückt wird.

2. Verfahren nach Anspruch 1, wobei in Schritt b) eine Aktivierung der Funktionstaste (3) erfolgt, wenn die Aktivierungstaste (2) kürzer als eine erste Maximaldauer gedrückt wird, und wobei in Schritt b) keine Aktivierung der Funktionstaste (3) erfolgt, wenn die Aktivierungstaste (2) länger als die erste Maximaldauer gedrückt wird.

3. Verfahren nach einem der vorhergehenden Ansprüche, wobei nach der Aktivierung der Funktionstaste (3) in Schritt b) eine Lichtquelle (4) der Sanitärarmatur (1) mit einer ersten Lichtfarbe blinkt.

4. Verfahren nach einem der vorhergehenden Ansprüche, wobei während der Aktivierung der Entnahme des Heißwassers in Schritt d) eine erste Lichtquelle (4) mit einer ersten Lichtfarbe permanent leuchtet.

5. Verfahren nach einem der vorhergehenden Ansprüche, wobei in Schritt d) die Entnahme des Heißwassers erfolgt, bis dass die Funktionstaste (3) nicht mehr gedrückt wird oder bis dass die Funktionstaste (3) länger als eine zweite Maximaldauer gedrückt wird.

6. Verfahren nach einem der vorhergehenden Ansprüche, wobei durch erneutes Drücken der Aktivierungstaste (2) nach Schritt b) ein Topffüllmodus der Sanitärarmatur (1) aktiviert wird, durch den die Entnahme des Heißwassers in Schritt d) auf eine vorgegebene Entnahmemenge des Heißwassers beschränkt wird.

7. Verfahren nach Anspruch 6, wobei während der Aktivierung des Topffüllmodus eine Lichtquelle (4) der Sanitärarmatur (1) mit einer zweiten Lichtfarbe blinkt.

8. Verfahren nach einem der Ansprüche 6 oder 7, wobei während der Entnahme des Heißwassers im Topffüllmodus in Schritt d) die Lichtquelle (4) mit einer ersten Farbe oder der zweiten Farbe permanent leuchtet.

9. Verfahren nach einem der vorhergehenden Ansprüche, wobei es sich bei der Aktivierungstaste (2) oder der Funktionstaste (3) um eine kapazitive Taste mit einer Luftkammer handelt und wobei zur Bestimmung der ersten Bedienkraft der Aktivierungstaste (2) oder zur Bestimmung der zweiten Bedienkraft der Funktionstaste (3) ein Druck in der Luftkammer gemessen wird.

10. Sanitärarmatur (1), aufweisend eine Aktivierungstaste (2), eine Funktionstaste (3) und einer Steuerung (5), wobei die Steuerung (5) zur Durchführung des Verfahrens nach einem der vorhergehenden Ansprüche eingerichtet ist.

## Claims

1. Method for controlling a sanitary fitting (1) having at least the following steps:
a) pressing of an activation button (2) of the sanitary fitting (1) to activate a function button (3) to start withdrawal of hot water from the sanitary fitting (1);
b) activation of the function button (3) if during step a) the activation button (2) is pressed with a first operating force which exceeds a first minimum operating force, and if during step a) the activation button (2) is pressed for longer than a first minimum time period;
c) pressing of the function button (3);
d) activation of the withdrawal of the hot water from the sanitary fitting (1) if in step c) the function button (2) is pressed with a second operating force which exceeds a second minimum operating force, and if in step c) the function button (3) is pressed for longer than a second minimum time period.

2. Method according to claim 1, wherein in step b) activation of the function button (3) takes place if the activation button (2) is pressed for shorter than a first maximum time period, and wherein in step b) there is no activation of the function button (3) if the activation button (2) is pressed for longer than the first maximum time period.

3. Method according to either one of the preceding claims, wherein after the activation of the function button (3) in step b) a light source (4) of the sanitary fitting (1) flashes with light of a first colour.

4. Method according to any one of the preceding claims, wherein during the activation of the withdrawal of the hot water in step d) a first light source (4) is permanently illuminated with light of a first colour.

5. Method according to any one of the preceding claims, wherein in step d) the withdrawal of the hot water takes place until the function button (3) is no longer being pressed or until the function button (3) is pressed for longer than a second maximum time period.

6. Method according to any one of the preceding claims, wherein by pressing the activation button (2) again after step b) a potfiller mode of the sanitary fitting (1) is activated, by means of which the withdrawal of the hot water in step d) is limited to a preset withdrawal amount of hot water.

7. Method according to claim 6, wherein during the activation of the potfiller mode a light source (4) of the sanitary fitting (1) flashes with light of a second colour.

8. Method according to either one of claims 6 and 7, wherein during the withdrawal of the hot water in potfiller mode in step d) the light source (4) is permanently illuminated with a first colour or the second colour.

9. Method according to any one of the preceding claims, wherein the activation button (2) or the function button (3) is a capacitive button having an air chamber and wherein to determine the first operating force of the activation button (2) or to determine the second operating force of the function button (3) a pressure in the air chamber is measured.

10. Sanitary fitting (1), having an activation button (2), a function button (3) and a controller (5), wherein the controller (5) is arranged to carry out the method according to any one of the preceding claims.

## Revendications

1. Procédé de commande d'une robinetterie d'eau sanitaire (1) comportant au moins les étapes suivantes consistant à :
a) pousser une touche d'actionnement (2) de la robinetterie (1) pour activer une touche de fonctionnement (3) et démarrer la distribution d'eau chaude de la robinetterie (1),
b) activer la touche de fonctionnement (3) si pendant l'étape a) la touche d'actionnement (2) a été poussée avec une première force d'actionnement qui dépasse une première force minimale et si la touche d'actionnement (2) a été poussée pendant l'étape a) plus longtemps qu'une première durée minimale,
c) pousser la touche de fonctionnement (3),
d) activer la distribution de l'eau chaude par la robinetterie (1) si la touche de fonctionnement (2) a été poussée avec une seconde force d'actionnement dans l'étape c) qui dépasse une seconde force minimale et si dans l'étape c) la touche fonctionnement (3) a été poussée plus longtemps qu'une seconde durée minimale.

2. Procédé selon la revendication 1, selon lequel :
- dans l'étape b), on active la touche de fonctionnement (3) si la touche d'activation (2) a été poussée moins longtemps qu'une première durée maximale, et
- dans l'étape b), on n'active pas la touche de fonctionnement (3) si la touche d'actionnement (2) a été poussée plus longtemps que la première durée maximale.

3. Procédé selon l'une des revendications précédentes, selon lequel après avoir activé la touche de fonctionnement (3) dans l'étape b), une première lumière en couleur de la source lumineuse (4) clignote.

4. Procédé selon l'une des revendications précédentes, selon lequel pendant l'activation de la distribution d'eau chaude dans l'étape d), une première source lumineuse (4) s'allume de manière permanente avec une première lumière colorée.

5. Procédé selon l'une des revendications précédentes, selon lequel dans l'étape d), la distribution d'eau chaude se poursuit jusqu'à ce que la touche de fonctionnement (3) n'est plus poussée ou jusqu'à ce que la touche de fonctionnement (3) soit poussée plus longtemps qu'une seconde durée maximale.

6. Procédé selon l'une des revendications précédentes, selon lequel en poussant de nouveau la touche d'activation (2) après l'étape b), on active le mode de remplissage de récipient de la robinetterie (1) selon lequel la distribution d'eau chaude dans l'étape b) se limite à une quantité de distribution prédéterminée d'eau chaude.

7. Procédé selon la revendication 6, selon lequel pendant l'activation du mode de remplissage de récipient, une source lumineuse (4) de la robinetterie (1) clignote avec une seconde lumière colorée.

8. Procédé selon la revendication 6 ou 7, selon lequel pendant la distribution d'eau chaude en mode de remplissage de récipient dans l'étape d), la source lumineuse (4) s'éclaire de manière permanente avec une première couleur ou seconde couleur.

9. Procédé selon l'une des revendications précédentes, selon lequel la touche d'activation (2) ou la touche de fonctionnement (3) sont une touche capacitive avec une chambre à air et pour déterminer la première force d'actionnement de la touche d'actionnement (2) ou pour déterminer la seconde force d'actionnement de la touche de fonctionnement (3), on mesure la pression dans la chambre à air.

10. Robinetterie sanitaire (1), comportant une touche d'activation (2), une touche de fonctionnement (3) et une commande (5), la commande (5) étant conçue pour exécuter le procédé selon l'une quelconque des revendications précédentes.
